# FASCICULE DE BREVET EUROPEEN

(11) **EP 2 053 189 B1**
(45) Date de publication et mention de la délivrance du brevet: **21.03.2018**
(21) Numéro de dépôt: 08352021.3
(22) Date de dépôt: 23.10.2008
(51) Int. Cl.: E06B 3/263, E06B 3/46

(54) **Châssis comportant un vantail fixe**
Rahmen mit Fenster- oder Türflügel
Chassis comprising a fixed door

(30) Priorité: 26.10.2007 FR 0707523
(43) Date de publication de la demande: 29.04.2009
(73) Titulaire: Sapa AS, 0185 Oslo (NO)
(72) Inventeur: Portes, Mathieu, 31270 Cugnaux (FR); Rebollar, Manuel, 28801 Madrid (ES); Leroy, Jérôme, 31190 Labruyere Dorsa (FR); Clauzet, Robert, 31120 Roquettes (FR)
(74) Mandataire: Cabinet Morelle & Bardou SC

(56) Documents cités:
- US-A- 3 530 618

## Description

L'invention concerne un châssis de menuiserie comportant un châssis dormant ayant deux montants une traverse basse et une traverse haute, supportant un remplissage plat incluant au moins une plaque en verre ou en autre matériau, le remplissage plat formant un vantail fixe s'étendant entre les traverses haute et basse du châssis, d'un ensemble comportant également un vantail monté à coulissement entre les traverses haute et basse, dans ou sur celles-ci.

On connaît avec le document FR 1 403 208, une fenêtre métallique coulissante avec dormants et châssis guidés sur rails dans ces dormants, coulissant en sens opposé et en se superposant. La fenêtre comporte en outre une imposte au-dessus des châssis coulissants et un appui au-dessous, et permet l'utilisation d'un profilé identique pour tous les côtés du dormant. Une telle fenêtre ne permet pas de loger une partie fixe dans le cadre dormant à l'intérieur duquel les châssis coulissants se déplacent.

Une autre porte avec un remplissage et un vantail coulissant est connue de US3530618.

La présente invention vise tout particulièrement à réaliser un châssis comportant un vantail fixe et un vantail coulissant qui, tout à la fois présente une esthétique améliorée du fait de la similarité d'aspect entre le côté où se trouve le vantail fixe et celui où se trouve la vantail coulissant et présente une bonne isolation.

À cet effet, l'invention propose un système selon la revendication 1. Pour le présent document, les expressions « vantail fixe » et « remplissage » ont la même signification. Le remplissage ou vantail fixe comprend une plaque de remplissage et des montants et/ou traverses le cas échéant comme indiqué.

Dans une réalisation, sur au moins un des bords périphériques verticaux du remplissage, celui-ci est pourvu d'un montant qui comporte au moins une seconde nervure réalisée en saillie sur le fond de la seconde cavité située à l'opposé de la seconde ouverture, cette seconde nervure s'étendant en direction opposée de la seconde ouverture sur une longueur telle qu'elle peut venir en appui sur la première nervure.

Dans ce châssis, selon une réalisation, la première cavité longitudinale et la première ouverture sont situées vers un bord longitudinal du montant du châssis dormant lequel comprend une paroi s'étendant vers le bord opposé.

Dans une réalisation, le châssis dormant comporte au moins deux premières nervures situées en regard l'une de l'autre et le montant du remplissage au moins deux secondes nervures situées en regard l'une de l'autre.

Dans une réalisation, le remplissage comporte deux plaques parallèles et écartées l'une de l'autre fixées rigidement entre elles par des entretoises.

Dans une réalisation, le montant du remplissage a en section transversale la forme générale de deux U accolés par leurs bases et dont les ouvertures sont opposés.

Selon un autre aspect du châssis décrit :
- la traverse haute du châssis dormant comporte une première cavité longitudinale débouchant par une première ouverture vers le remplissage, la largeur de la première ouverture étant au moins égale à la largeur de la section transversale du bord périphérique correspondant du remplissage,
- le bord périphérique haut du remplissage est pourvu d'une traverse haute qui comporte :
   - une seconde cavité longitudinale débouchant par une seconde ouverture située dans la première ouverture, dont la largeur est au moins égale à la largeur de la section transversale du bord périphérique correspondant de la plaque de remplissage,
   - des moyens de fixation rigide de la plaque de remplissage par ses deux faces opposées, situés de part et d'autre de la seconde ouverture et dirigés vers l'intérieur,
- la traverse haute du châssis dormant et la traverse haute du remplissage comportant des moyens de fixation rigide de la seconde sur et à l'intérieur de la première, situés pour la traverse du châssis dormant de part et d'autre de la première ouverture en étant dirigés vers l'intérieur, et pour la traverse du remplissage de part et d'autre de la seconde ouverture en étant dirigés vers l'extérieur.

Dans une réalisation, le bord périphérique haut du remplissage est pourvu d'une traverse haute qui comporte en outre au moins une nervure réalisée en saillie sur le fond de la seconde cavité situé à l'opposé de la seconde ouverture, cette seconde nervure s'étendant en direction opposée de la seconde ouverture sur une longueur telle qu'elle peut venir en appui sur le fond de la première cavité situé à l'opposé de la première ouverture,

Selon un autre aspect du châssis décrit :
- la traverse basse du châssis dormant qui comporte une cavité longitudinale débouchant par une ouverture sur la face de la traverse du châssis dormant tournée vers le remplissage, la largeur de l'ouverture étant au moins égale à la largeur de la section transversale du bord périphérique correspondant du remplissage,
- des moyens de fixation rigide de la plaque de remplissage par ses deux faces opposées par la traverse basse du châssis dormant situés de part et d'autre de l'ouverture en étant dirigés vers l'intérieur.
Selon un autre aspect du châssis décrit:
- la traverse haute du châssis dormant comporte une première cavité longitudinale débouchant par une première ouverture sur la face de la traverse du châssis dormant tournée vers le vantail coulissant, la largeur de la première ouverture étant au moins égale à la largeur de la section transversale du bord périphérique correspondant du vantail coulissant,
- le bord périphérique haut du vantail coulissant est pourvu d'une traverse haute qui comporte une seconde cavité longitudinale débouchant par une seconde ouverture située dans la première ouverture, dont la largeur est au moins égale à la largeur de paroi du vantail, la traverse haute du vantail étant logée dans la première cavité de la traverse haute du châssis dormant,
- des moyens de guidage et d'étanchéité étant interposés entre les traverses hautes du châssis dormant et du vantail coulissant.

Dans cette même réalisation, la traverse basse du châssis dormant comporte des moyens de guidage à coulissement avec lesquels coopèrent des moyens de guidage à coulissement, complémentaires d'une traverse basse du vantail coulissant.

L'invention sera bien comprise à la lecture de l'exposé détaillé qui suit de réalisations de l'invention en référence aux dessins dans lesquels :
- la figure 1 est une vue en coupe transversale du châssis de menuiserie selon l'invention, par un plan horizontal, les éléments de remplissage des vantaux étant raccourcis, le vantail coulissant étant en position de fermeture
- la figure 2 est une vue en coupe transversale du châssis de menuiserie selon l'invention, par un plan vertical, les éléments de remplissage des vantaux étant raccourcis
- La figure 3 est une vue à plus grande échelle, partielle, de la figure 1, représentant le montant du châssis dormant et le bord correspondant du vantail fixe
- La figure 4 est une vue à plus grande échelle, partielle, de la figure 2, représentant la traverse haute du châssis dormant et les bords correspondants du vantail fixe et du vantail coulissant
- La figure 5 est une vue en perspective illustrant un détail de montage du châssis.

Le châssis de menuiserie représenté sur les dessins comporte un châssis dormant 1, un vantail fixe 2 - formant un remplissage plat - s'étendant entre les traverses horizontales, haute 4 et basse 5 du châssis dormant 1, et un vantail mobile 3 monté à coulissement parallèlement entre les traverses haute et basse 4 et 5, dans ou sur celles-ci. Il est à noter que les expressions « vantail fixe » et remplissage » sont affectées de la même référence numérique 2.

Le châssis dormant 1 comporte également un montant vertical droit 6 pour le vantail fixe 2, un montant gauche 7 pour le vantail mobile 3 et un montant médian 8 recevant d'un côté le vantail fixe 2 et du côté opposé le vantail mobile 3.

Les traverses 4, 5 et les montants 6, 7 et 8 sont des profilés, en l'espèce en aluminium.

Dans la réalisation représentée, le vantail fixe 2, comme le vantail coulissant 3, inclut deux plaques en verre 9a et 9b, disposées verticalement, parallèles entre elles et écartées l'une de l'autre par des entretoises 10 et définissant la plaque de remplissage en ce qui concerne le vantail fixe ou remplissage.

Les qualificatifs de « haut », « bas », « horizontal », « vertical » se réfèrent au châssis en position dans une ouverture de bâtiment. Bien entendu, en dehors de ce contexte, les éléments du châssis peuvent avoir une position différente. Les qualificatifs de « droit » et « gauche » se réfèrent au fait que les montants correspondants se trouvent sur deux côtés opposés, en l'espèce du côté droit et du côté gauche de la figure 1.

Les montants 6 et 7 ont une même structure.

Le montant 6, 7 comporte d'abord une première cavité longitudinale 11 qui débouche par une première ouverture 12 sur la paroi 13 du montant 6, 7 tournée vers le vantail fixe 2 ou le vantail coulissant 3, respectivement.

La largeur de la première ouverture 12 est au moins égale à - et plus précisément légèrement plus grande que - la largeur de la section transversale du bord périphérique 14, 15 correspondant du vantail fixe 2 ou du vantail coulissant 3, de manière à pouvoir le recevoir, respectivement de façon fixe ou coulissante.

Le montant 6, 7 comporte ensuite au moins une - et en l'espèce deux - premières nervures 16 réalisées en saillie sur le fond 17 de la première cavité 11, le fond 17 étant situé à l'opposé et en regard de la première ouverture 12, parallèlement à la paroi 13.

Les deux premières nervures 16 sont situées en regard l'une de l'autre et écartées l'une de l'autre.

Ces premières nervures 16 s'étendent à partir du fond 17 en direction de la première ouverture 12 sur une longueur qui est une fraction - par exemple de l'ordre du tiers - de l'écartement entre le fond 17 et la première ouverture 12 ou la paroi 13.

Sur au moins un des bords périphériques verticaux 14 du vantail fixe 2, celui-ci est pourvu d'un montant 18 en forme de profilé isolant.

Ce montant 18 comporte une seconde cavité longitudinale 19 débouchant par une seconde ouverture 20 située dans la première ouverture 12.

La largeur de la seconde ouverture 20 est au moins égale à la largeur de la section transversale du bord périphérique 14 du vantail fixe 2 pour pouvoir le recevoir.

Le montant 18 comporte au moins une - et en l'espèce deux - secondes nervures 21 réalisées en saillie sur le fond 22 de la seconde cavité 19, fond 22 situé à l'opposé et en regard de la seconde ouverture 20.

Ces secondes nervures 21 s'étendent hors de la cavité 19, en direction opposée de la seconde ouverture 20, sur une longueur telle qu'elles peuvent venir en appui sur les premières nervures 16, notamment parce que les secondes nervures 21 sont pourvues de saillies transversales 23 venant en butée contre les bords libres longitudinaux 24 des premières saillies 16. Cette disposition constructive permet d'assurer la mise en référence du montant 18 par rapport au montant 6.

Le montant 18 comporte également des moyens 25 de fixation rigide des plaques de verre 9a et 9b par leurs deux faces opposées 26a et 26b. Ces moyens 25 sont situés de part et d'autre de la seconde ouverture 20 et dirigés vers l'intérieur de celle-ci. Ces moyens 25 assurent l'étanchéité. Ils comportent des joints à lèvres fixés dans deux rainures de maintien.

Comme le montrent les figures 1 et 3, le montant 18 a en section transversale la forme générale de deux U accolés par leurs bases et dont les ouvertures sont opposées. L'un des U, le plus large, correspond à l'ouverture 20. L'autre, plus étroit, correspond aux secondes nervures 21.

Le montant 6 du châssis dormant 1 et le montant 18 du vantail fixe 2 comportent des moyens 27 de fixation rigide du second 17 sur et à l'intérieur du premier 6.

Ces moyens 27 de fixation sont situés pour le montant 6 du châssis dormant 1, de part et d'autre de la première ouverture 12 en étant dirigés vers l'intérieur d'elle. Ils sont situés, pour le montant 18 du vantail fixe 2, de part et d'autre de la seconde ouverture 20 en étant dirigés vers l'extérieur d'elle.

Ces moyens 27 de fixation sont de type assemblage par clippage, une ou des saillies prévues sur le montant 6 venant en blocage, après déformation élastique de mise en place, sur une ou des saillies prévues sur le montant 18.

En l'espèce, les saillies du montant 6 sont situées sur les faces internes respectivement d'une paroi 28 du montant 6 dont la première ouverture 12 est attenante et d'un retour 29 limitant la première ouverture 12 à l'opposé de la paroi 28.

Quant aux saillies du montant 18, elles sont situées sur les faces externes des deux ailes 30 du grand U du montant au voisinage de la seconde ouverture 20.

Le montant 18 est pourvu, sur ses deux bords longitudinaux de part et d'autre de la seconde ouverture 20 de deux lèvres souples 31, co-extrudées, venant se mettre en compression contre la face externe de la paroi 13 tournée vers le vantail fixe 2, pour assurer l'étanchéité avec le montant 6.

Sur au moins un des bords périphériques verticaux 15 du vantail coulissant 3, celui-ci est pourvu d'un montant 32 qui comporte une seconde cavité longitudinale 33 débouchant par une seconde ouverture 34 située sur sa face en regard de la paroi 35 du montant 7 du châssis dormant 1, qui est située à l'opposé de la première ouverture 12, et donc également à l'opposé des plaques 9a, 9b de vitrage du vantail coulissant 3.

La largeur de la seconde ouverture 34 du montant 32 est au moins égale à la largeur des premières nervure en saillie 16 du montant 7.

La première et la seconde cavités 11, 33 et les nervures 16 sont agencées les unes par rapport aux autres de façon que, lorsque le vantail coulissant 3 est déplacé dans le sens de sa fermeture, le montant 32 du vantail 3 pénètre dans la première cavité 11 et les nervures 16 pénètrent dans la seconde cavité 33.

Ainsi, en situation de fermeture (figure 1), le montant 32 du vantail coulissant 3 est situé tout entier à l'intérieur du montant 7, plus précisément dans la première cavité 11. De façon analogue, le montant 18 du vantail fixe 2 est situé tout entier à l'intérieur du montant 6, à savoir dans la première cavité 11. Par suite de cette disposition constructive, l'esthétique est analogue du côté du vantail fixe 2 et du côté du vantail coulissant 3, lorsque celui-ci est fermé.

La première cavité 11 et la première ouverture 12 sont situées vers un angle 36 du montant 6, 7 du châssis dormant 1, entre la paroi 13, dont une partie est occupée par l'ouverture 12, et la paroi 28.

Le montant 32 est légèrement plus étroit que le montant 7 de manière à pouvoir coulisser par rapport à lui et entrer dans la cavité 11. Le jeu 37 est minimal, aux tolérances constructives et d'utilisation nécessaires.

Le montant 32 comporte des moyens 38 de blocage de fin de course de coulissement du vantail 3 et des moyens 39 d'étanchéité en position fermée.

La traverse haute 4 du châssis dormant 1 comporte deux parties analogues 39a et 39b côte à côte, l'ensemble formant un profilé rigide monobloc. Ces deux parties 39a et 39b sont associées respectivement au vantail fixe 2 et au vantail mobile 3.

Chacune des parties 39a, 39b comporte une première cavité longitudinale 40 débouchant par une première ouverture 41, dirigée vers le bas, vers le vantail fixe 2 ou le vantail mobile 3, respectivement.

La largeur de la première ouverture 41 est au moins égale à la largeur de la section transversale du bord périphérique correspondant 14, 15 du vantail fixe 2 ou du vantail mobile 3.

La partie haute du bord périphérique 14 du vantail fixe 2 est pourvue d'une traverse haute 42 dont la structure est analogue à celle du montant 18.

La partie haute du bord périphérique 15 du vantail coulissant 3 est pourvue d'une traverse haute 43 qui comporte une seconde cavité longitudinale 44 débouchant par une seconde ouverture 45 dirigée vers le bas et située dans la première ouverture 41.

La traverse haute 43 du vantail coulissant 3 est logée toute entière dans la première cavité 40 de la traverse haute 4 du châssis dormant 1 se trouvant du côté de la partie 39b. De manière analogue, la traverse haute 42 du vantail fixe 2 est logée toute entière dans la première cavité 40 de la traverse haute 4 du châssis dormant 1 se trouvant du côté de la partie 39a.

Par suite de cette disposition constructive, comme précédemment, l'esthétique est analogue du côté du vantail fixe 2 et du côté du vantail coulissant 3, lorsque celui-ci est fermé.

La largeur de la seconde ouverture 45 de la traverse haute 43 est au moins égale à l'épaisseur totale formée par les plaques 9a et 9b du vantail coulissant 3. Des moyens 46 de fixation et d'étanchéité sont prévus entre la traverse haute 43 et les plaques 9a et 9b. Une disposition analogue est prévue pour le vantail fixe 2.

La traverse haute 4 du châssis dormant 1, du côté de la partie 39a et la traverse haute 42 du vantail fixe 2 comportent des moyens 47 de fixation rigide de la seconde 42 sur et à l'intérieur de la première 4.

Ces moyens 47, fonctionnant par clippage, sont situés pour la traverse 4 du châssis dormant 1 de part et d'autre de la première ouverture 41 en étant dirigés vers l'intérieur, et pour la traverse haute 42 du vantail fixe 2 sur les faces externes des ailes 30.

D'autre part, des moyens 48 de guidage et d'étanchéité sont interposés entre les traverses hautes 4 du châssis dormant 1 du côté de la partie 39b et 43 du vantail coulissant 3. Ces moyens peuvent se présenter sous la forme de lèvres présentant une certaine tenue mais néanmoins déformables.

La traverse basse 5 du châssis dormant 1 comporte deux parties 49a, 49b, côte à côte, l'ensemble formant un profilé rigide monobloc. Ces deux parties 49a et 49b sont associées respectivement au vantail fixe 2 et au vantail mobile 3.

La partie 49a comporte une cavité longitudinale 50 débouchant par une ouverture 51 dirigée vers le haut recevant la partie basse du bord longitudinal 14 du vantail fixe 2, celui-ci étant maintenu fixement et avec étanchéité par des moyens 53.

La partie 49b comporte des moyens 54 de guidage à coulissement du vantail coulissant 3, associés à sa traverse basse 55 par rapport à la traverse basse 5 du châssis dormant 1.

Le montage du remplissage 2 se fait par exemple par dévêtissage.

À cet effet, et de manière préférentielle, le montant 18 et la traverse 42 haute du remplissage 2 sont d'abord placés isolément - sans la plaque de remplissage - et clippés dans les cavités 11, 40, du montant 6 et de la traverse haute 4 du dormant, respectivement. Le raccord angulaire du montant 18 et de la traverse 42 se fait avantageusement au moyen de coupes droites.

Ensuite, la plaque de remplissage, formée des plaques de verre 9a et 9b associées par exemple sous la forme d'un double vitrage, est introduite dans la traverse haute 4, puis passée au-dessus de la traverse basse 5, puis laissée retombée vers le bas, du fait de son propre poids jusqu'à venir se loger dans les feuillures ménagées dans la traverse basse 5.

Ensuite, la plaque de remplissage est déplacée dans la cavité verticale longitudinale 19 du montant vertical 18 du remplissage logé et fixé dans le montant vertical 6 du dormant.

Ensuite, on met en place le montant médian 8, par exemple comme représenté sur la figure 5 laquelle représente à gauche une vue en éclatée et en perspective de l'exemple de châssis selon l'invention, prise au niveau du montant central ou médian, et à droite la même vue mais du châssis assemblé.

Le montant médian 8 du remplissage est mis en place par l'intermédiaire de pièces de liaison haute 60 et basse 61, qui assurent le raccordement du montant médian à la traverse haute 4 et la traverse basse 5 du dormant respectivement. Le montant médian 8 du remplissage 2 coopère de manière connue avec le montant médian du vantail mobile 3 lorsque ce dernier est fermé, comme représenté sur la figure 1.

Enfin, on met en place les différents joints.

## Revendications

1. Système comportant un châssis de menuiserie, un remplissage plat (2) et un vantail coulissant (3), le châssis de menuiserie comportant un châssis dormant (1) ayant deux montants (6, 7) une traverse basse (5) et une traverse haute (4), supportant le remplissage plat (2) incluant au moins une plaque en verre ou en autre matériau,
- ledit remplissage plat (2) formant un vantail fixe s'étendant entre les traverses haute et basse du châssis,
- ledit vantail coulissant (3) étant monté à coulissement entre lesdites traverses haute (4) et basse (5), dans ou sur celles-ci,
***caractérisé par le fait que :***
- les montants (6, 7) du châssis dormant (1) comportent chacun :
- une première cavité longitudinale (11) débouchant par une première ouverture (12) sur la face du montant (6, 7) du châssis dormant (1) tournée vers le remplissage (2) respectivement le vantail coulissant (3), la largeur de la première ouverture étant au moins égale à la largeur de la section transversale du bord périphérique (14) correspondant du remplissage respectivement du vantail coulissant (3), et
- au moins une première nervure (16) réalisée en saillie sur le fond (17) de la première cavité (11) situé à l'opposé de la première ouverture (12), cette première nervure s'étendant en direction de la première ouverture sur une longueur qui est une fraction de l'écartement entre le fond et la première ouverture,
- sur au moins un des bords périphériques verticaux (14) du remplissage (2), celui-ci est pourvu d'un montant (18) qui comporte:
- une seconde cavité longitudinale (19) débouchant par une seconde ouverture (20) située dans la première ouverture (12), dont la largeur est au moins égale à la largeur de la section transversale du bord périphérique (14) correspondant de la plaque de remplissage,
- des moyens (25) de fixation rigide de la plaque de remplissage par ses deux faces opposées (26a, 26b), situés de part et d'autre de la seconde ouverture (20) et dirigés vers l'intérieur,
- le montant (6) du châssis dormant (1) et le montant (18) du remplissage (2) comportant des moyens (27) de fixation rigide du second (18) sur et entièrement à l'intérieur du premier (6), situés pour le montant du châssis dormant de part et d'autre de la première ouverture (12) en étant dirigés vers l'intérieur, et pour le montant (18) du remplissage (2) de part et d'autre de la seconde ouverture (20) en étant dirigés vers l'extérieur, et
- le montant (32) du vantail coulissant (3) étant situé entièrement à l'intérieur d'un montant (7) du châssis dormant en position de fermeture.

2. Système selon la revendication 1, ***caractérisé par le fait que*** sur au moins un des bords périphériques verticaux (14) du remplissage (2), celui-ci est pourvu d'un montant (18) qui comporte au moins une seconde nervure (21) réalisée en saillie sur le fond (22) de la seconde cavité (19) située à l'opposé de la seconde ouverture (20), cette seconde nervure s'étendant en direction opposée de la seconde ouverture sur une longueur telle qu'elle peut venir en appui sur la première nervure (16).

3. Système selon la revendication 1 ou 2, ***caractérisé par le fait que*** la première cavité longitudinale (11) et la première ouverture (12) sont situées vers un bord longitudinal du montant (6) du châssis dormant (1) lequel comprend une paroi s'étendant vers le bord opposé.

4. Système selon l'une quelconque des revendications 1 à 3, ***caractérisé par le fait que*** le châssis dormant (1) comporte au moins deux premières nervures (16) situées en regard l'une de l'autre et le montant (18) du remplissage (2) au moins deux secondes nervures (21) situées en regard l'une de l'autre.

5. Système selon l'une quelconque des revendications 1 à 4, ***caractérisé par le fait que*** le remplissage (2) comporte deux plaques (9a, 9b) parallèles et écartées l'une de l'autre fixées rigidement entre elles par des entretoises (10).

6. Système selon l'une quelconque des revendications 1 à 5, ***caractérisé par le fait que*** le montant (18) du remplissage (2) a en section transversale la forme générale de deux U accolés par leurs bases et dont les ouvertures sont opposées.

7. Système selon l'une quelconque des revendications 1 à 6, ***caractérisé par le fait que*** :
- la traverse haute (4) du châssis dormant (1) comporte une première cavité longitudinale (40) débouchant par une première ouverture (41) vers le remplissage (2), la largeur de la première ouverture étant au moins égale à la largeur de la section transversale du bord périphérique (14) correspondant du remplissage (2),
- le bord périphérique (14) haut du remplissage (2) est pourvu d'une traverse haute (42) qui comporte :
- une seconde cavité longitudinale débouchant par une seconde ouverture située dans la première ouverture (41), dont la largeur est au moins égale à la largeur de la section transversale du bord périphérique correspondant de la plaque de remplissage,
- des moyens de fixation rigide de la plaque de remplissage par ses deux faces opposées, situés de part et d'autre de la seconde ouverture et dirigés vers l'intérieur,
- la traverse haute (4) du châssis dormant (1) et la traverse haute (42) du remplissage (2) comportant des moyens (47) de fixation rigide de la seconde (42) sur et à l'intérieur de la première (4), situés pour la traverse (4) du châssis dormant (1) de part et d'autre de la première ouverture (41) en étant dirigés vers l'intérieur, et pour la traverse (42) du remplissage (2) de part et d'autre de la seconde ouverture en étant dirigés vers l'extérieur.

8. Système selon l'une quelconque des revendications 1 à 7, ***caractérisé par le fait que*** le bord périphérique (14) haut du remplissage (2) est pourvu d'une traverse haute (42) qui comporte en outre au moins une nervure réalisée en saillie sur le fond de la seconde cavité situé à l'opposé de la seconde ouverture, cette seconde nervure s'étendant en direction opposée de la seconde ouverture sur une longueur telle qu'elle peut venir en appui sur le fond de la première cavité (40) située à l'opposé de la première ouverture (41).

9. Système selon l'une quelconque des revendications 1 à 8, ***caractérisé par*** :
- la traverse basse (5) du châssis dormant (1) qui comporte une cavité longitudinale (50) débouchant par une ouverture (51) sur la face de la traverse (5) du châssis dormant (1) tournée vers le remplissage (2), la largeur de l'ouverture (51) étant au moins égale à la largeur de la section transversale du bord périphérique (14) correspondant du remplissage,
- des moyens de fixation rigide de la plaque de remplissage par ses deux faces opposées par la traverse basse (5) du châssis dormant (1) situés de part et d'autre de l'ouverture (51) en étant dirigés vers l'intérieur.

10. Système selon l'une quelconque des revendications 1 à 9, ***caractérisé par le fait que*** :
- la traverse haute (4) du châssis dormant (1) comporte une première cavité longitudinale (40) débouchant par une première ouverture (41) sur la face de la traverse (4) du châssis dormant (1) tournée vers le vantail coulissant (3), la largeur de la première ouverture (41) étant au moins égale à la largeur de la section transversale du bord périphérique (15) correspondant du vantail coulissant (3),
- le bord périphérique (15) haut du vantail coulissant (3) est pourvu d'une traverse haute (43) qui comporte une seconde cavité longitudinale (44) débouchant par une seconde ouverture (45) située dans la première ouverture (41), dont la largeur est au moins égale à la largeur de paroi du vantail (3), la traverse haute (43) du vantail (3) étant logée dans la première cavité (40) de la traverse haute (4) du châssis dormant (1),
- des moyens (48) de guidage et d'étanchéité étant interposés entre les traverses hautes (4, 43) du châssis dormant (1) et du vantail coulissant (3).

11. Système selon l'une quelconque des revendications 1 à 10, ***caractérisé par le fait que*** la traverse basse (5) du châssis dormant (1) comporte des moyens (54) de guidage à coulissement avec lesquels coopèrent des moyens de guidage à coulissement, complémentaires d'une traverse basse (55) du vantail coulissant (3).

## Patentansprüche

1. System mit einem Rahmen, einer flachen Füllung (2) und einem Schiebeflügel (3), wobei der Rahmen einen Festrahmen (1) aufweist, der zwei Holme (6, 7), einen unteren Querholm (5) und einen oberen Querholm (4) aufweist, welche die flache Füllung (2) tragen, die mindestens eine Platte aus Glas oder aus einem anderen Material einschließt,
- wobei die flache Füllung (2) einen feststehenden Flügel bildet, der sich zwischen dem oberen und dem unteren Querholm des Rahmens erstreckt,
- wobei der Schiebeflügel (3) zwischen dem oberen Querholm (4) und dem unteren Querholm (5), in oder auf diesen, verschiebbar gelagert ist,
**dadurch gekennzeichnet, dass**
- die Holme (6, 7) des Festrahmens (1) jeder Folgendes aufweisen:
- eine erste längsgerichtete Vertiefung (11), die über eine erste Öffnung (12) auf der Seite des Holms (6, 7) des Festrahmens (1) ausmündet, die zu der Füllung (2) bzw. zu dem Schiebeflügel (3) hin gedreht ist, wobei die Breite der ersten Öffnung mindestens gleich der Breite des Querschnitts des entsprechenden Umfangsrandes (14) der Füllung bzw. des Schiebeflügels (3) ist, und
- mindestens eine erste Rippe (16), die über den Boden (17) der ersten Vertiefung (11) überstehend ausgebildet ist, welcher der ersten Öffnung (12) gegenüberliegt, wobei diese erste Rippe sich in Richtung der ersten Öffnung über eine Länge erstreckt, die ein Bruchteil des Abstands zwischen dem Boden und der ersten Öffnung ist,
- die Füllung (2) mindestens auf einem ihrer vertikalen Umfangsränder (14) mit einem Holm (18) versehen ist, der Folgendes aufweist:
- eine zweite längsgerichtete Vertiefung (19), die über eine zweite Öffnung (20) ausmündet, die sich in der ersten Öffnung (12) befindet, deren Breite mindestens gleich der Breite des Querschnitts des entsprechenden Umfangsrandes (14) der Füllungsplatte ist,
- Mittel (25) für die starre Befestigung der Füllungsplatte durch deren zwei gegenüberliegende Seiten (26a, 26b), die sich beiderseits der zweiten Öffnung (20) befinden und nach innen weisen,
- wobei der Holm (6) des Festrahmens (1) und der Holm (18) der Füllung (2) Mittel (27) für die starre Befestigung des zweiten Holms (18) auf und vollständig im Inneren des ersten Holms 6) aufweisen, die sich beim Holm des Festrahmens beiderseits der ersten Öffnung (12) befinden, indem sie nach innen weisen, und sich beim Holm (18) der Füllung (2) beiderseits der zweiten Öffnung (20) befinden, indem sie nach außen weisen, und
- wobei der Holm (32) des Schiebeflügels (3) sich in Schließstellung vollständig im Inneren des Holms (7) des Festrahmens befindet.

2. System nach Anspruch 1, **dadurch gekennzeichnet, dass** die Füllung (2) mindestens an einem ihrer vertikalen Umfangsränder (14) mit einem Holm (18) versehen ist, der mindestens eine zweite Rippe (21) aufweist, die von dem Boden (22) der zweiten Vertiefung (19) hervorsteht, die der zweiten Öffnung (20) gegenüberliegt, wobei diese zweite Rippe sich in zu der zweiten Öffnung entgegengesetzter Richtung über eine derartige Länge erstreckt, dass sie auf der ersten Rippe (16) zur Abstützung kommen kann.

3. System nach Anspruch 1 oder 2, **dadurch gekennzeichnet, dass** die erste längsgerichtete Vertiefung (11) und die erste Öffnung (12) sich zu einem längsgerichteten Rand des Holms (6) des Festrahmens (1) hin befinden, der eine Wand umfasst, die sich zu dem gegenüberliegenden Rand hin erstreckt.

4. System nach einem der Ansprüche 1 bis 3, **dadurch gekennzeichnet, dass** der Festrahmen (1) mindestens zwei erste Rippen (16) aufweist, die sich einander gegenüber befinden, und der Holm (18) der Füllung (2) mindestens zwei zweite Rippen (21), die sich einander gegenüber befinden.

5. System nach einem der Ansprüche 1 bis 4, **dadurch gekennzeichnet, dass** die Füllung (2) zwei Platten (9a, 9b) aufweist, die zueinander parallel und voneinander beabstandet sind und durch Abstandshalter (10) starr zueinander fixiert sind.

6. System nach einem der Ansprüche 1 bis 5, **dadurch gekennzeichnet, dass** der Holm (18) der Füllung (2) im Querschnitt die allgemeine Form von zwei U hat, die durch ihre Basen verbunden sind und deren Öffnungen einander gegenüberliegen.

7. System nach einem der Ansprüche 1 bis 6, **dadurch gekennzeichnet, dass**
- der obere Querholm (4) des Festrahmens (1) eine erste längsgerichtete Vertiefung (40) hat, die über eine erste Öffnung (41) zu der Füllung (2) hin ausmündet, wobei die Breite der ersten Öffnung mindestens gleich der Breite des Querschnitts des entsprechenden Umfangsrandes (14) der Füllung (2) ist,
- der obere Umfangsrand (14) der Füllung (2) mit einem oberen Querholm (42) versehen ist, der Folgendes aufweist:
- eine zweite längsgerichtete Vertiefung, die über eine zweite Öffnung ausmündet, die sich in der ersten Öffnung (41) befindet, deren Breite mindestens gleich der Breite des Querschnitts des entsprechenden Umfangsrandes der Füllungsplatte ist,
- Mittel für die starre Befestigung der Füllungsplatte durch deren zwei gegenüberliegende Seiten, die sich beiderseits der zweiten Öffnung befinden und nach innen weisen,
- wobei der obere Querholm (4) des Festrahmens (1) und der obere Querholm (42) der Füllung (2) Mittel (47) für die starre Befestigung des zweiten Querholms (42) auf und vollständig im Inneren des ersten Querholms (4) aufweisen, die sich beim Querholm (4) des Festrahmens (1) beiderseits der ersten Öffnung (41) befinden, indem sie nach innen weisen, und beim Querholm (42) der Füllung (2) beiderseits der zweiten Öffnung befinden, indem sie nach außen weisen.

8. System nach einem der Ansprüche 1 bis 7, **dadurch gekennzeichnet, dass** der obere Umfangsrand (14) der Füllung (2) mit einem oberen Querholm (42) versehen ist, der ferner mindestens eine Rippe aufweist, die von dem Boden der zweiten Vertiefung hervorsteht, die der zweiten Öffnung gegenüberliegt, wobei diese zweite Rippe sich in zu der zweiten Öffnung entgegengesetzter Richtung über eine derartige Länge erstreckt, dass sie auf dem Boden der ersten Vertiefung (40) zur Abstützung kommen kann, die der ersten Öffnung (41) gegenüberliegt.

9. System nach einem der Ansprüche 1 bis 8, **gekennzeichnet durch**
- den unteren Querholm (5) des Festrahmens (1), der eine längsgerichtete Vertiefung (50) aufweist, die über eine Öffnung (51) auf der Seite des Querholms (5) des Festrahmens (1) ausmündet, die zu der Füllung (2) hin weist, wobei die Breite der Öffnung (51) mindestens gleich der Breite des Querschnitts des entsprechenden Umfangsrandes (14) der Füllung ist,
- Mittel für die starre Befestigung der Füllungsplatte durch deren zwei gegenüberliegende Seiten durch den unteren Querholm (5) des Festrahmens (1), Mittel, die sich beiderseits der Öffnung (51) befinden, indem sie nach innen weisen.

10. System nach einem der Ansprüche 1 bis 9, **dadurch gekennzeichnet, dass**
- der obere Querholm (4) des Festrahmens (1) eine erste längsgerichtete Vertiefung (40) aufweist, die über eine erste Öffnung (41) auf der Seite des Querholms (4) des Festrahmens (1) ausmündet, die zu dem Schiebeflügel (3) hin weist, wobei die Breite der ersten Öffnung (41) mindestens gleich der Breite des Querschnitts des entsprechenden Umfangsrandes (15) des Schiebeflügels (3) ist,
- der obere Umfangsrand (15) des Schiebeflügels (3) mit einem oberen Querholm (43) versehen ist, der eine zweite längsgerichtete Vertiefung (44) aufweist, die über eine zweite Öffnung (45) ausmündet, die sich in der ersten Öffnung (41) befindet, deren Breite mindestens gleich der Wandbreite des Flügels (3) ist, wobei der obere Querholm (43) des Flügels (3) in der ersten Vertiefung (40) des oberen Querholms (4) des Festrahmens (1) aufgenommen ist,
- Führungs- und Dichtmittel (48), die zwischen den oberen Querholmen (4, 43) des Festrahmens (1) und des Schiebeflügels (3) angeordnet sind.

11. System nach einem der Ansprüche 1 bis 10, **dadurch gekennzeichnet, dass** der untere Querholm (5) des Festrahmens (1) verschiebbare Führungsmittel (54) aufweist, mit denen komplementäre verschiebbare Führungsmittel eines unteren Querholms (55) des Schiebeflügels (3) zusammenwirken.

## Claims

1. A system having a joinery frame, a flat filler (2) and a sliding leaf (3), the joinery frame including a window or door frame (1) having two posts (6, 7), a lower crosspiece (5) and an upper crosspiece (4), supporting the flat filler (2) including at least one plate made of glass or another material,
- said flat filler (2) forming a fixed leaf extending between the upper and lower crosspieces of the frame,
- said sliding leaf (3) being slidably mounted between said upper (4) and lower (5) crosspieces, therein or on top thereof,
***characterised in that:***
- the frame (1) posts (6, 7) each have:
- a first longitudinal cavity (11) opening into a first aperture (12) on the face of the frame (1) post (6, 7) facing the filler (2), respectively, the sliding leaf (3), the width of the first aperture being at least equal to the cross-sectional width of the corresponding peripheral edge (14) of the filler (2), respectively, the sliding leaf (3) and
- at least one first rib (16) protruding from the bottom (17) of the first cavity (11) located opposite the first aperture (12), this first rib extending toward the first aperture over a length which is a fraction of the space between the bottom and the first aperture,
- on at least one of the vertical peripheral edges (14) of the filler (2), the latter is provided with a post (18) having:
- a second longitudinal cavity (19) opening into a second aperture (20) located in the first aperture (12), whose width is at least equal to the cross-sectional width of the corresponding peripheral edge (14) of the filler plate,
- means (25) for rigidly fixing the filler plate on its two opposite faces (26a, 26b), located on both sides of the second aperture (20) and directed inward,
- the frame (1) post (6) and the filler (2) post (18) having means (27) for rigidly fixing the latter (18) on and entirely within the former (6) which are, for the frame post, located on both sides of the first aperture (12) and directed inward, and for the filler (2) post (18), located on both sides of the second aperture (20) and directed outward, and
- the sliding leaf (3) post (32) being located entirely within a post (7) of the frame in closed position.

2. The system according to Claim 1, ***characterised in that*** on at least one of its vertical peripheral edges (14), the filler (2) is provided with a post (18) having at least one second rib (21) protruding from the bottom (22) of the second cavity (19) located opposite the second aperture (20), this second rib extending in the opposite direction from the second aperture over a length such that it may be supported on the first rib (16).

3. The system according to Claim 1 or 2, ***characterised in that*** the first longitudinal cavity (11) and the first aperture (12) are located toward a longitudinal edge of the post (6) of the frame (1) comprising a wall extending toward the opposite edge.

4. The system according to any one of Claims 1 to 3, ***characterised in that*** the frame (1) has at least two first ribs (16) facing one another and the filler (2) post (18) has at least two second ribs (21) facing one another.

5. The system according to any one of Claims 1 to 4, ***characterised in that*** the filler (2) has two parallel plates (9a, 9b) which are spaced apart and rigidly fixed to each other by bracings (10).

6. The system according to any one of Claims 1 to 5, ***characterised in that*** the filler (2) post (18) has a general cross-sectional shape of two Us joined at their base and having opposite apertures.

7. The system according to any one of Claims 1 to 6, ***characterised in that :***
- the upper crosspiece (4) of the frame (1) has a first longitudinal cavity (40) opening into a first aperture (41) toward the filler (2), the width of the first aperture being at least equal to the cross-sectional width of the corresponding peripheral edge (14) of the filler (2),
- the upper peripheral edge (14) of the filler (2) is provided with an upper crosspiece (42) having:
- a second longitudinal cavity opening into a second aperture located in the first aperture (41), whose width is at least equal to the cross-sectional width of the corresponding peripheral edge of the filler plate,
- means for rigidly fixing the filler plate on its two opposite faces, located on both sides of the second aperture and directed inward,
- the upper crosspiece (4) of the frame (1) and the upper crosspiece (42) of the filler (2) having means (27) for rigidly fixing the latter (42) on and entirely within the former (4) which are, for the frame (1) crosspiece (4), located on both sides of the first aperture (41) and directed inward, and for the filler (2) crosspiece (42), located on both sides of the second aperture and directed outward.

8. The system according to any one of Claims 1 to 7, ***characterised in that*** the upper peripheral edge (14) of the filler (2) is provided with an upper crosspiece (42) further having at least one rib protruding from the bottom of the second cavity located opposite the second aperture, this second rib extending in the opposition direction from the second aperture over a length such that it may be supported on the bottom of the first cavity (40) located opposite the first aperture (41).

9. The system according to any one of Claims 1 to 8, ***characterised by:***
- the lower crosspiece (5) of the frame (1) having a longitudinal cavity (50) opening into an aperture (51) on the face of the frame crosspiece (5) which is facing the filler (2), the width of the aperture being at least equal to the cross-sectional width of the corresponding peripheral edge (14) of the filler (2),
- means for rigidly fixing the filler plate on its two opposite faces with the lower crosspiece (5) of the frame (1) which are located on both sides of the aperture (51) and directed inward.

10. The system according to any one of Claims 1 to 9, ***characterised in that:***
- the upper crosspiece (4) of the frame (1) has a first longitudinal cavity (40) opening into a first aperture (41) on the face of the frame (1) crosspiece (4) which is facing the sliding leaf (3), the width of the first aperture (41) being at least equal to the cross-sectional width of the corresponding peripheral edge (15) of the sliding leaf (3),
- the upper peripheral edge (15) of the sliding leaf (3) is provided with an upper crosspiece (43) having a second longitudinal cavity (44) opening into a second aperture (45) located in the first aperture (41), whose width is at least equal to the wall width of the leaf (3), the upper crosspiece (43) of the leaf (3) being housed in the first cavity (40) of the upper crosspiece (4) of the frame (1),
- guiding and sealing means (48) interposed between the upper crosspieces (4, 43) of the frame (1) and the sliding leaf (3).

11. The system according to any one of Claims 1 to 10, ***characterised in that*** the lower crosspiece (5) of the frame (1) has sliding guide means (54) with which additional sliding guide means of a lower crosspiece (55) of the sliding leaf (3) cooperate.
